# EUROPÄISCHE PATENTSCHRIFT

(11) **EP 0 917 640 B1**
(45) Veröffentlichungstag und Bekanntmachung des Hinweises auf die Patenterteilung: **22.03.2000**
(21) Anmeldenummer: 97937538.3
(22) Anmeldetag: 31.07.1997
(51) Int. Cl.: F26B 11/04

(54) **DREHTROMMEL ZUM TROCKNEN VON RIESELFÄHIGEM GUT**
ROTARY DRUM FOR DRYING POURABLE GOODS
TAMBOUR ROTATIF POUR LE SECHAGE D'UN MATERIAU COULANT

(30) Priorität: 08.08.1996 DE 19631998
(43) Veröffentlichungstag der Anmeldung: 26.05.1999
(73) Patentinhaber: BÜTTNER Gesellschaft für Trocknungs- und Umwelttechnik mbH, 47811 Krefeld (DE)
(72) Erfinder: BAHNER, Karl-Friedrich, D-36199 Rotenburg (DE); BAUTZMANN, Dagmar, D-47447 Moers (DE); SCHRÖDER, Wolfgang, D-47800 Krefeld (DE)
(74) Vertreter: Frese-Göddeke, Beate, Dr.
(86) Internationale Anmeldenummer: EP9704185
(87) Internationale Veröffentlichungsnummer: WO9806989

(56) Entgegenhaltungen:
- EP-A- 0 183 304
- WO-A-91/16586
- DE-B- 1 230 703
- DE-C- 17 571
- DE-C- 288 896
- DE-C- 423 753
- DE-C- 530 272
- FR-A- 626 978
- GB-A- 351 130
- US-A- 2 341 101
- US-A- 3 950 861
- US-A- 5 157 849

## Beschreibung

Die Erfindung betrifft eine Drehtrommel zum Trocknen von rieselfähigem Gut gemäß dem Oberbegriff des Anspruchs 1.

Eine derartige Drehtrommel ist aus der DE-C 33 45 118 bekannt.

Bei der Trocknung von rieselfähigem Gut, insbesondere bei der Trocknung von Holzspänen und Strands, werden direkt beheizte Drehtrommeln eingesetzt. Dabei wird das Gut und das Trocknungsgas am Einlaß der Drehtrommel aufgegeben und das getrocknete Gut und das Trocknungsgas am Auslaß abgezogen.

Zur Erzielung eines guten Wärmeübergangs vom Trocknungsgas auf das Gut ist aus dem Buch: K Kröll "Trockner und Trocknungsverfahren", Springer-Verlag 1959, Seiten 475 bis 479, bekannt, die Drehtrommeln mit Einbauten zu versehen. Die Einbauten dienen dazu. das Gut in mehrere Teilhaufen zu zerlegen, es gleichmäßig im Trommelquerschnitt zu verteilen, ihm eine große Oberfläche zu geben und es immer wieder quer durch den Gasstrom hindurchrieseln zu lassen. Die dort beschriebenen Kreuzeinbauten werden von der Anmelderin häufig für die Trocknung von Holzspänen eingesetzt.

Kreuzeinbauten sind auch aus der DE-B 23 62 725 und aus der DE-B 29 11 137 bekannt. Sie sind zur Trocknung von Strands, 5 bis 50 mm breite und 75 bis 150 mm lange Holzteile, aus denen OSB-Platten hergestellt werden, nicht gut geeignet. Eine Drehtrommel mit dicht angeordneten Kreuzeinbauten, wie sie zur Trocknung von Holzspänen verwendet wird, würde sich bei der Trocknung von Strands leicht zusetzen. Vergrößert man dagegen den Abstand der Kreuzeinbauten, so wird der Wärmeubergang vom Trocknungsgas auf das Gut zu gering. Außerdem haben sie den Nachteil relativ hoher Herstellungs- und Einbaukosten.

Weitere Rieseleinbauten für eine Drehtrommel sind in der DE-B 18 04 154 beschrieben. Diese Rieseleinbauten weisen radial eingesetzte, teilweise durchlässige, den Querschnitt der Trommel in einander gleiche Sektoren unterteilende Zeilenwände, welche über Öffnungen untereinander durchgängig in Verbindung stehen, auf. Die Zellenwände sind auf ihrer im Sinne der Trommeldrehrichtung rückwärtigen Seite mit Stegen ausgestattet, weiche auf den Wänden annähernd senkrecht und parallel mit der Trommelachse laufend angeordnet sind. Des weiteren sind an der inneren Peripherie eines jeden Sektors Hubschaufelstege angeordnet. Bei dieser Anordnung rieselt das Gut von den Einbauten eines Sektors fast zur gleichen Zeit ab. Im letzten Teil der Trommelumdrehung sind die Sektoren daher nur wenig gefüllt. Die Verteilung des Gutes über den Querschnitt der Trommel ist ungleichmäßig. Innerhalb eines Sektors bestehen, zumindest bei Trommeln mit großem Querschnitt, zu große Fallstrecken, in denen das Gut durch das Trocknungsgas mitgerissen werden kann. Werden die Öffnungen in den Zellenwänden zu groß gewählt, so verstärkt sich der Effekt, wählt man sie zu klein, besteht Verstopfungsgefahr.

Bei einer aus DE-B 1 230 703 bekannten Trommel unterteilen Trennwände, wie aus der DE-B 18 04 154 bekannt, den Querschnitt der Trommel in einander gleiche Sektoren. Es besteht jedoch keine Verbindung zwischen den einzelnen Sektoren, so daß das Gut nur innerhalb eines Sektors umgewälzt wird. Ein Umwälzung des gesamten Gutes kann nicht stattfinden. Innerhalb der Sektoren bestehen durch die Anordnung und geringe Zahl von Blechen an den Trennwänden und am Umfang große Fallstrecken, in denen das Gut mitgerissen werden kann.

Bei der aus der DE-C 423 753:bekannten Trockentrommel ist der Querschnitt ebenfalls durch Zelleneinbauten in Zellen unterteilt. Zwischenbleche, die als Wurfleisten dienen, sind sämtlich von einer Gestalt und Größe. Sie unterteilen die durch ein äußeres oder ein oder mehrere innere Trommelrohre gebildeten Kreismäntel in Zellen. Nachteil dieser starken Unterteilung in Zellen ist die fehlende Umwälzung des gesamten Gutes. Eine Vergleichmäßigung eines unterschiedlichen Feuchtegrades des eingehenden Gutes in den verschiednen Zellen ist im Verlauf der Trocknung nicht möglich.

Bei einer aus der DE-C 288 896 bekannten Trommel weisen die den Querschnitt der Trommel in Zellen aufteilenden Zwischenwände an ihren Innen- und Außenseiten je zwei Hubschaufeln auf. Durch die beidseitig angebrachten Hubschaufeln wird der Gutstrom stark geführt, was ein gleichmäßiges Abrieseln verhindern. Diese Anordnung führt bei einer geringen Anzahl und Ausdehnung der Hubschaufeln zu großen Fallstrecken oder birgt bei größerer Anzahl der Hubschaufeln die Gefahr von Verstopfung. Je dichter die Bestückung mit Hubschaufeln, desto größer ist auch der konstruktive Aufwand.

Aus der DE-C 33 45 118 ist eine gattungsgemäße Vorrichtung zum Trocknen von Zucker mit einem Drehrohr bekannt. Das Drehrohr ist am Umfang innen mit mehreren Umfangssätzen von äußeren, ringförmig gleichmäßig verteilten Rieselschaufeln ausgerüstet. Alle äußeren Rieselschaufeln eines Umfangssatzes erstrecken sich in axialer Richtung über eine bestimmte Länge des Drehrohr. Die äußeren Rieselschaufeln hintereinander angeordneter Umfangssätze sind versetzt zueinander angeordnet. Im Zentrum des Drehrohrs ist ein an dem Drehrohr befestigter Einbau mit einem lang gestreckten Träger, der am Umfang außen mit inneren, in etwa strahlenförmigen Rieselschaufeln versehen ist, vorgesehen. Auch diese Rieseleinbauten sind für die Trocknung der leichteren Holzspäne und Strands nicht geeignet. Die Fallstrecken im Innern des Drehrohrs sind zu groß. Auch ist die Fläche der Einbauten insgesamt für eine effektive Wärmeabgabe zu gering.

Aufgabe der Erfindung ist es, eine Drehtrommel zum Trocknen von rieselfähigem Gut gemäß dem Oberbegriff des Anspruchs 1 zu entwickeln, die zur Trocknung von Holzspänen und zur Trocknung von Strands geeignet ist, einen guten Wärmeübergang vom Trocknungsgas auf das Gut ermöglicht und deren Herstellungs- und Montagekosten zumindest nicht höher sind als die von Kreuzeinbauten.

Die Aufgabe ist durch die kennzeichnenden Merkmale des Anspruchs 1 gelöst.

Eine erfindungsgemäße Drehtrommel ist besonders zur Trocknung von Holzspänen, Strands und Spanmaterial mit langen Spänen, aber auch zur Trocknung von anderem, rieselfähigem Material geeignet.

Erfindungsgemäß erstrecken sich die Einbauten ausgehend vom Umfang in Richtung Trommelmitte strahlenförmig über einen größeren Bereich des Trommelradius. Der Bereich beträgt mindestens 60 % und höchstens 85 % des Trommelradius. Im Vergleich zu Kreuzeinbauten sind strahlenförmige Einbauten etwas günstiger herzustellen. Statt verschweißte Kreuzeinbauten anzufertigen, können strahlenförmige Einbauten beispielsweise aus gekanteten Blechen hergestellt werden. Die strahlenförmigen Einbauten können, wenn sie aus einem Teil bestehen, nur am Umfang der Drehtrommel befestigt sein. Sie können auch aus zwei Teilen bestehen, wobei der äußere Teil am Umfang der Drehtrommel befestigt wird und der innere im Innern, beispielsweise auf einem Innenrohr. In beiden Fällen ist die Montage einfacher als die von Kreuzeinbauten.

Durch die strahlenförmigen Einbauten wird das Gut in mehrere Teilhaufen zerlegt. Die Erstreckung der Einbauten über 60 bis 85 % des Trommelradius ermöglicht eine große Einbaufläche. Je größer die Einbaufläche, desto eher kann die Oberfläche des Gutes und die Verweilzeit des Gutes in der Drehtrommel vergrößert werden, und um so besser ist der Wärmeübergang. Bei strahlenförmigen Einbauten findet auch eine schnellere Gleichverteilung des Gutes über den Trommelquerschnitt statt als bei Kreuzeinbauten.

Die Anzahl der strahlenförmigen Einbauten ist um so kleiner, je grober das zu trocknende Gut ist. Bei ähnlichem Trommelquerschnitt beträgt die Anzahl der strahlenförmigen Einbauten für die Trocknung von Strands nur das 0,5- bis 0,8-fache derjenigen für die Trocknung von Holzspänen.

Die strahlenförmigen Einbauten bilden in ihrem Verlauf vom Umfang zur Trommelmitte hin mindestens zwei Taschen. Eine Tasche wird aus zwei in einem in Drehrichtung sich öffnenden Öffnungswinkel, von beispielsweise 90 Grad, zueinander angeordneten Abschnitten der strahlenförmigen Einbauten gebildet. Dabei ist der erste Abschnitt einer Tasche häufig in etwa radial angeordnet. An den zweiten Abschnitt der ersten Tasche schließt sich entweder direkt, bei einteiligen strahlenförmigen Einbauten, oder nach einem kleinen, z. B. durch ein Leitblech überbrückten, Zwischenraum der erste Abschnitt der zweiten Tasche an. An die zweite oder bei mehreren Taschen an die letzte Tasche kann sich ein weiterer Abschnitt anschließen. Die Ausbildung mit Taschen und einem weiteren Abschnitt führt zu einer kaskadenförmigen Ausbildung der strahlenförmigen Einbauten. Durch die Taschen wird das Gut weiter aufgeteilt und beim Abrieseln aus den Taschen während der Drehbewegung über den Trommelquerschnitt verteilt. Sie verringern die Strecken freien Falls und sorgen dafür, daß das Gut umgewälzt und aufgelockert wird.

Der Verlauf der strahlenförmigen Einbauten beginnt in etwa auf dem Radialstrahl durch ihren Befestigungspunkt am Umfang und setzt sich durch Ausbildung der Taschen vor dem Radialstrahl fort. Teilt man den Trommelquerschnitt in durch die Befestigungspunkte begrenzte Sektoren, so überstreichen die strahlenförmigen Einbauten auf ihrem Weg zur Trommelmitte mindestens die Hälfte ihres Sektors vor dem Radialstrahl. Insbesondere bei einer großen Anzahl von strahlenförmigen Einbauten können sie den gesamten Sektor überstreichen und zur Trommelmitte hin in den nächsten Sektor ragen. Dieser Verlauf der strahlenförmigen Einbauten bewirkt, daß im Betrieb ihre Taschen nacheinander geleert werden, insbesondere, daß auch in der Hälfte des Trommelquerschnitts zur Drehrichtung hin, Gut aus den Taschen rieselt.

Die Erstreckung bis in die Nähe der Trommelmitte, die Bildung von mindestens zwei Taschen und der Verlauf der strahlenförmigen Einbauten in den vorgelagerten Sektor ermöglichen eine homogene Verteilung des rieselnden Gutes über den Trommelquerschnitt, eine große Trocknungsfläche und damit einen guten Wärmeübergang vom Trocknungsgas auf das Gut.

Konstruktiv einfach und damit einfach herzustellen und zu montieren, sind einteilige, strahlenförmige Einbauten aus jeweils einem Einbaublech gemäß Anspruch 2. Zur Stabilisierung sind die Einbaubleche eines Satzes an einer oder mehreren, entlang der Trommelachse hintereinander liegenden Stellen, zum Beispiel an drei Stellen, einer im Anfangsbereich, einer in der Mitte und einer im Endbereich, durch kreisförmig angeordnete Verbindungsstücke miteinander verbunden. Durch diese Verbindungsstücke werden außerdem Knäuele, die sich bei der Trocknung langer Strands geringer Dichte bilden können, aufgelöst oder aneinander haftende Gutteile voneinander gelöst. Als Verbindungsstücke besonders geeignet sind Rohrabschnitte mit rundem Durchmesser.

Die Anordnung eines oder mehrerer Ringe gemäß Anspruch 3, zum Beispiel am Anfang, in der Mitte und am Ende eines Satzes, an dem die Enden aller strahlenförmigen Einbauten oder die Enden eines Teils gleicher Länge befestigt sind, dient der weiteren Stabilisierung. Durch Hubschaufeln, die gemäß Anspruch 4 zusätzlich zwischen den strahlenförmigen Einbauten angeordnet sind, erfolgt eine weitere Aufteilung des Gutes und eine Verbesserung der Verteilung des rieselnden Gutes über den Querschnitt. Die Hubschaufeln sind unter leicht positivem oder unter negativem Winkel zum Radialstrahl angeordnet und eben oder in Drehrichtung abgewinkelt ausgebildet.

Eine Versetzung der strahlenförmigen Einbauten hintereinander angeordneter Sätze gemäß Anspruch 5, beispielsweise um die Hälfte der Sektorenbreite, führt zu einer Umschichtung des Gutes, damit zu einer Vergrößerung der Verweilzeit und zu einer Verbesserung des Wärmeübergangs.

Gemäß Anspruch 6 vor oder hinter einem Satz oder zwischen Sätzen von strahlenförmigen Einbauten Zonen mit gekrümmten, und zwar in Drehrichtung abgewinkelten, Hubschaufeln, deren Länge etwa 20 % der Länge der strahlenförmigen Einbauten eines Satzes beträgt, vorzusehen, vermeidet Verstopfungen am Übergang von einem zum anderen Satz.

Die Anordnung von Stauscheiben vor oder hinter einem Satz von strahlenförmigen Einbauten gemäß Anspruch 7, wobei eine Stauscheibe als runde, zentrische Scheibe oder als mittlerer oder äußerer Ring ausgebildet sein kann, verlängert durch Aufstauen des Gutes die Verweilzeit.

Bei unterschiedlichen Typen von strahlenförmigen Einbauten mit unterschiedlicher Länge oder mit unterschiedlicher Anzahl, Form und Anordnung der Taschen gemäß Anspruch 8 kann das Abrieseln des Gutes aus den Taschen noch stärker variiert werden. Die Entleerung der verschiedenen Taschen kann besser zeitlich auseinander gezogen werden, so daß die Verteilung des durch den Querschnitt rieselnden Gutes noch homogener ist.

Einbauten mit unterschiedlicher Länge, wobei ein Teil der Einbauten näher zur Trommelmitte ragen als die übrigen, haben den Vorteil, daß das Gut ohne Verstopfungsgefahr auch in der Trommelmitte gleichmäßig verteilt wird.

Die Merkmale der Ansprüche 9 bis 11 sind besonders für Holzspäne und Strands und Güter, die ein ähnliches Trocknungs- und Rieselverhalten haben wie diese, geeignet.

Öffnungswinkel der Taschen von 70 bis 140 Grad gemäß Anspruch 9, Lagewinkel der Taschen von 10 bis -30 Grad zum Radialstrahl, wobei als Lagewinkel der Winkel zwischen dem Radialstrahl durch die obere Kante des ersten Abschnitts und dem ersten Abschnitt einer Tasche definiert ist und das Vorzeichnen des Lagewinkel auf die Drehrichtung bezogen ist, gemäß Anspruch 10 und die Höhen und Breiten der Tasche, die durch die Längen der ersten und zweiten Abschnitte festgelegt sind, gemäß Anspruch 11, ermöglichen eine homogene Verteilung des durch den Querschnitt rieselnden Guts.

Die Erfindung wird anhand in der Zeichnung schematisch dargestellter Beispiele weiter erläutert.

Figur 1 ist ein Verfahrensschema einer Anlage zum Trocknen von Holzspänen oder Strands.

Figur 2 zeigt einen unterbrochenen Längsschnitt durch eine Drehtrommel eines Beispiels 1 zur Trocknung von Strands und die Figuren 3, 4, 5 und 6 zeigen Querschnitte A-A, B-B, C-C, D-D durch die Drehtrommel an den in Figur 2 markierten Stellen. In Figur 7 ist ein Querschnitt durch eine Drehtrommel eines Beispiels 2 zur Trocknung von Holzspänen dargestellt.

Eine Anlage zur Trocknung von Holzspänen oder Strands weist, gegebenenfalls durch Leitungen hintereinander geschaltet, eine Brennkammer 1, eine Mischkammer 2, ein Stromrohr 3, eine Drehtrommel 4, und einen Zyklon 5 auf. Vom Zyklon 5 führt eine einen Ventilator 6 aufweisende Rückgasleitung 7 zur Mischkammer 2. Hinter dem Ventilator 6 zweigt von der Rückgasleitung 7 eine zum Kamin 8 führende Leitung 9 ab.. In Figur 1 auch angedeutet sind eine Naßgutaufgabe 10 und eine Grobgutschleuse 11, beide am Stromrohr 3, und ein Trockengutabzug 12 am Zyklon 5.

Die Drehtrommel 4 ist in einen Einlaß, ein Mittelteil 13, und einen Auslaß unterteilt, wobei der Einlaß einen ersten Teil 14 mit einem Durchmesser kleiner als der Trommeldurchmesser des Mittelteils 13 und einen zweiten, sich konisch erweiternden Teil 15 und der Auslaß einen ersten, sich konisch verjüngenden Teil 16 und einen zweiten Teil 17 mit kleinerem Durchmesser aufweisen.

Auf den Teilen 14, 17 mit kleinerem Durchmesser des Einlasses und des Auslasses sind Laufringe 18, die auf Lagerungen 19 abgestützt sind, angebracht. Eine Lagerung 19 weist beispielsweise Lager mit Laufrollen auf.

Die Drehtrommel 4 kann auch ohne sich konisch erweiternde oder konisch verjüngende Teile 15, 16 ausgebildet sein. Am Ende der Drehtrommel 4 kann ein Ausfallgehäuse für das getrocknete Gut vorgesehen sein.

Die Drehtrommel 4 ist in den Beispielen 1 und 2 waagerecht angeordnet. Sie kann auch in Förderrichtung geneigt sein.

Im Betrieb wird das zu trocknende Gut dem Stromrohr 3 durch die Naßgutaufgabe 10 zugeführt, im Stromrohr 3 durch die aus der Brennkammer 1 stammenden und mit rückgeführten Brüden in der Mischkammer 2 gemischten Trocknungsgasen vorgetrocknet und in der sich, beispielsweise mit 1 bis 10 Umdrehungen pro Minute, drehenden Drehtrommel 4 auf Endfeuchte getrocknet.

Das getrocknete Gut wird im Zyklon 5 abgezogen. Ein Teil der Brüden wird in die Mischkammer 2 zurückgeführt, der Rest verläßt die Anlage, gegebenenfalls nach einer Reinigung, durch den Kamin 8.

Insbesondere zur Trocknung von Strands kann die Anlage ohne Stromrohr 3 ausgebildet sein.

### Beispiel 1 (Figuren 2 bis 6):

Eine Drehtrommel 4 zur Trocknung von Strands weist im Einlaß einen Doppelmantel 20 und im Einlaß und Auslaß über den Umfang verteilt, als Hub- und Transportschaufeln ausgebildete Einbauten 21, 22 auf, wobei die Einbauten 21 im zweiten Teil 15 des Einlasses leicht schraubenförmig angeordnet sind. Die Drehtrommel 4 kann auch einen einfachen Mantel aufweisen.

Im Innern des Mittelteils 13 der Drehtrommel 4 ist mindestens ein Satz 23 von sich in Richtung der Trommelachse 24 erstreckender über den Umfang verteilter Einbauten. Die Einbauten eines Satzes 23 ragen ausgehend vom Umfang der Drehtrommel 4 strahlenförmig in Richtung Trommelmitte. Der von den Einbauten überstrichene Bereich beträgt 60 bis 85 % des Trommelradius. Die strahlenförmigen Einbauten verlaufen außer in Umfangsnähe im wesentlichen in Drehrichtung 25 vor einem durch ihren Befestigungspunkt 26 am Umfang gehenden Radialstrahl und bilden in ihrem Verlauf vom Umfang zur Trommelmitte hin mindestens zwei Taschen.

Die strahlenförmigen Einbauten bestehen jeweils aus einem Einbaublech, dessen axiale Länge der Länge eines Satzes 23 entspricht. In diesem Beispiel sind insgesamt zwölf kaskadenförmige Einbaubleche, und zwar jeweils sechs zweier verschiedener Typen A, B, abwechselnd, über den Umfang verteilt angeordnet. Die Einbaubleche des Typs A sind länger und bilden mehr Taschen als die desTyps B.

Die Einbaubleche des Typs A bilden in ihrem Verlauf drei Taschen und erstrecken sich über einen Bereich von 75 % des Trommelradius. Dazu ist ein Einbaublech des Typs A in sieben, jeweils zueinander im Winkel angeordnete Abschnitte 27, 28, 29, 30, 31, 32 und 33 unterteilt, wobei das Einbaublech mit dem Abschnitt 27 am Umfang befestigt und mit dem letzten Abschnitt 33 in die Trommelmitte ragt. Die Abschnitte 27 und 28 bilden den ersten und den zweiten Abschnitt der ersten Tasche, die Abschnitte 29 und 30 den ersten und zweiten Abschnitt der zweiten Tasche und die Abschnitte 31 und 32 den ersten und zweiten Abschnitt der dritten Tasche.

Die Einbaubleche des Typs B bilden in ihrem Verlauf zwei Taschen und erstrecken sich über einen Bereich von 64 % des Trommelradius. Das Einbaublech des Typs B ist in fünf Abschnitte 34, 35, 36, 37 und 38 unterteilt, wobei das Einbaublech mit dem Abschnitt 34 am Umfang befestigt und mit dem letzten Abschnitt 38 in die Trommelmitte ragt. Die Abschnitte 34 und 35 bilden den ersten und den zweiten Abschnitt der ersten Tasche und die Abschnitte 36 und 37 den ersten und den zweiten Abschnitt der zweiten Tasche.

Die Öffnungswinkel der Taschen betragen 70 bis 140 Grad. Die Öffnungswinkel der Taschen des Einbaublechs des Typs A unterscheiden sich nur wenig und liegen im Bereich von 90 Grad. Die Taschen des Einbaublechs des Typs B unterscheiden sich stärker, zumindest ein Öffnungswinkel ist größer als 100 Grad.

Die Einbaubleche sind so geformt, daß die Taschen unter einem Lagewinkel von 10 Grad bis -30 Grad zum Radialstrahl bezogen auf die Drehrichtung angeordnet sind, wobei innere Taschen eher einen negativen Lagewinkel aufweisen. Wenn sich die Öffnungswinkel der Taschen eines Einbaublechs, wie bei Typ A, wenig unterscheiden, so ist der Lagewinkel der Taschen von außen nach innen immer negativer. Die Längen der ersten Abschnitte der Taschen betragen das 0,15- bis 0,25-fache und die Längen der zweiten Abschnitte der Taschen das 0,05- bis 0,15-fache des Trommelradius.

Die drei Taschen des Einbaublechs des Typs A weisen Öffnungswinkel von 95 Grad, 90 Grad und 90 Grad auf und sind unter Lagewinkeln von 0 Grad, -7 Grad und -13 Grad angeordnet. Die Längen ihrer ersten Abschnitte 27, 29, 31 betragen jeweils das 0,21-fache und die ihrer zweiten Abschnitte 28, 30, 32 das 0,13-fache, das 0,1-fache und das 0,05-fache des Trommelradius. Der letzte Abschnitt 33 des Einbaublechs ist unter einem Lagewinkel von -20 Grad angeordnet. Seine Länge beträgt das 0,11-fache des Trommelradius.

Die beiden Taschen des Einbaublechs des Typs B weisen Öffnungswinkel von 95 Grad und 118 Grad auf und sind unter Lagewinkeln von 0 Grad und -7 Grad angeordnet. Die Längen ihrer ersten Abschnitte betragen das 0,21-fache und das 0,15-fache und die Längen ihrer zweiten Abschnitte beide das 0,13-fache des Trommelradius. Der letzte Abschnitt 38 ist unter einem Winkel von 2 Grad angeordnet. Seine Länge beträgt das 0,11-fache des Trommelradius.

Durch diese Ausbildung der Einbaubleche beider Typen A, B beginnt ihr Verlauf jeweils auf dem Radialstrahl durch den Befestigungspunkt 26 und setzt sich durch Ausbildung der Taschen vor dem Radialstrahl fort. Teilt man den Trommelquerschnitt in durch die Befestigungspunkte 26 begrenzte zwölf Sektoren, so überstreichen die Einbaubleche auf ihrem Weg zur Trommelmitte zwei Drittel ihres Sektors, im Fall des Typs A, und die Hälfte ihres Sektors, im Fall des Typs B, vor dem Radialstrahl.

Die Einbaubleche eines Satzes 23 sind an drei Stellen, und zwar jeweils eine in Förderrichtung 39 im Anfangsbereich, in der Mitte und im Endbereich des Satzes 23, durch kreisförmig angeordnete Verbindungstücke 40 miteinander verbunden. Als Verbindungsstücke 40 sind Rohrabschnitte mit rundem Querschnitt eingesetzt. Die Verbindungsstücke 40 sind in einem Abstand von 40 bis 60 % des Trommelradius zur Trommelachse 24, innerhalb der äußeren beiden Taschen der Einbaubleche angeordnet. Sie sind in diesem Beispiel in der Nähe der zweiten Tasche der Einbaubleche des Typs A und B auf halbem Trommelradius angeordnet.

Ein Satz 23 weist außerdem drei, zentrisch am Anfang, in der Mitte und am Ende des Satzes 23 angeordnete Ringe 41 auf, an denen die Enden der Abschnitte 33 der Einbauten des längeren Typs A befestigt sind. Der Radius der Ringe 41 beträgt je nach Länge der an ihnen befestigten Einbaubleche 25 bis 30 % des Trommelradius.

Zwischen den Einbaublechen sind unter einem Lagewinkel von beispielsweise -9 Grad zwölf gerade Hubschaufeln 42 angeordnet.

In den Figuren 2 bis 6 ist jeweils ein sich am Ende des Satzes 23 befindender Umfangsring 43 zu sehen.

In der Drehtrommel 4 sind in Förderrichtung 39 hintereinander acht Sätze 23 von strahlenförmigen Einbauten, von denen in Figur 2 durch die Unterbrechung nur fünf zu sehen sind, angeordnet. Die strahlenförmigen Einbauten, d.h. die Einbaubleche, aufeinander folgender Sätze 23 sind versetzt zueinander eingebaut. Dabei sind, wie der Vergleich der Figuren 3 und 4 zeigt, die Einbaubleche des zweiten Satzes 23 um eine halbe Sektorenbreite gegenüber denen des ersten Satzes 23 um die Trommelachse 24 gedreht. Auch die Einbaubleche der folgenden Sätze 23 sind zu den voranstehenden um eine halbe Sektorenbreite gedreht.

Zwischen den Sätzen 23 befinden sich Zonen 44, in denen am Umfang zwölf gekrümmte, und zwar in Drehrichtung abgewinkelte, Hubschaufeln 45 angebracht sind. Die Länge einer Zone 44 beträgt etwa 20 % der Länge eines Satzes 23.

In der Drehtrommel 4 sind insgesamt drei Stauscheiben 46, 47, 48 eingesetzt, wobei die ringförmige, einen Bereich zwischen Ring 41 und etwa der Mitte der zweiten Taschen der Einbaubleche überdeckende Stauscheibe 46 (Figur 4) in Förderrichtung 39 vor dem zweiten Satz 23 und die beiden zentrischen, den mittleren Bereich bis zum Ring 41 überdeckenden Stauscheiben 47, 48 hinter dem zweiten und hinter dem siebten Satz 23 angeordnet sind.

Die Anordnung der Stauscheiben 46, 47, 48 in der Drehtrommel 4 kann variieren. In den ersten drei Sätzen 23 einer Drehtrommel ist jedoch immer eine oder sind mehrere Stauscheiben angeordnet. Bei Drehtrommeln 4 mit größerem Durchmesser sind die Stauscheiben weiter vorne angeordnet als bei solchen mit kleinerem Durchmesser. Es werden auch Stauscheiben, die als äußerer Ring ausgebildet sind, eingesetzt.

Im Betrieb wird das zu trocknende Gut im Einlaß durch die Einbauten 21 aufgeteilt, durch die Einbaubleche immer wieder quer zur Förderrichtung 39, homogen über den Querschnitt verteilt bewegt und durch Kontakt mit dem Trocknungsgas getrocknet. Dabei bewirkt die Versetzung der Einbaubleche verschiedener Sätze 23 und die Stauscheiben 46, 47, 48 eine lange Verweilzeit.

### Beispiel 2 (Figur 7):

Eine Drehtrommel 4 des Beispiels 2 zur Trocknung von Holzspänen ist im wesentlichen wie eine Drehtrommel 4 des Beispiels 1 aufgebaut. Sie unterscheidet sich von ihr darin, daß insgesamt zwanzig kaskadenförmige Einbaubleche, und zwar jeweils zehn zweier verschiedener Typen A und B, eingebaut sind. Die Einbaubleche des Typs A sind ebenfalls länger als die des Typs B, wobei sich die Einbaubleche des Typs A über einen Bereich von 82 % und die des Typs B über einen Bereich von 73 % des Trommelradius erstrecken. Die Einbaubleche beider Typen A und B bilden in ihrem Verlauf zwei Taschen, wozu sie jeweils in fünf Abschnitte 49, 50, 51 52, 53 (Typ A) und 54, 55, 56, 57, 58 (Typ B) unterteilt sind.

Die beiden Taschen des Einbaublechs des Typs A weisen Öffnungswinkel von 83 Grad und 90 Grad auf und sind unter Lagewinkeln von 0 Grad und -1,5 Grad angeordnet. Die Längen ihrer ersten Abschnitte 49 und 51 betragen das 0,27-fache und das 0,30-fache und die ihrer zweiten Abschnitte 50 und 52 das 0,10-fache und das 0,08-fache des Trommelradius. Der letzte Abschnitt 53 des Einbaublechs ist unter einem Lagewinkel von -8 Grad angeordnet. Seine Länge beträgt das 0,28-fache des Trommelradius.

Die beiden Taschen des Einbaublechs des Typs B weisen ebenfalls Öffnungswinkel von 83 Grad und 90 Grad auf und sind unter Lagewinkeln von 0 Grad und -2 Grad angeordnet. Die Längen ihrer ersten Abschnitte 54 und 56 betragen das 0,19-fache und 0,30-fache und die Längen der zweiten Abschnitte 55 und 57 das 0,10-fache und das 0,09-fache des Trommelradius. Der letzte Abschnitt 38 ist unter einem Lagewinkel von 5 Grad angeordnet. Seine Länge beträgt das 0,27-fache des Trommelradius.

In diesem Beispiel sind die Öffnungswinkel der Taschen beider Typen A und B untereinander gleich und im Bereich von 90 Grad. Bei den längeren Einbaublechen des Typs A sind die zweiten Taschen weiter zur Trommelachse 24 hin angeordnet als die des Typs B.

Verbindungsstücke 59 sind außerhalb der zweiten Abschnitte 52 und 57 der zweiten Taschen der Einbaubleche im Abstand von etwa 60 % des Trommelradius zur Trommelachse 24 angeordnet.

Im Gegensatz zum Beispiel 1 sind die Enden der letzten Abschnitte 38 der kürzeren Einbaubleche des Typs B an Ringen 60 befestigt.

Außerdem weisen die Sätze 23 jeweils ein Innenrohr 61, das durch Streben 62 mit den Ringen 60 verbunden ist, auf.

Die Einbaubleche des Typs A überstreichen den gesamten Sektor vor ihrem Radialstrahl und die des Typs B etwa zwei Drittel des Sektors vor ihrem Radialstrahl.

Abwechselnd zwischen den Einbaublechen sind zwei Typen C und D von Hubschaufeln 63, 64, wobei die Hubschaufeln 63 des Typs C gerade sind und die des Typs D in Förderrichtung 39 abgewinkelt sind, angeordnet.

Im Betrieb werden die Holzspäne während der Trocknung durch die Einbauten immer wieder gleichmäßig über den Querschnitt der Drehtrommel 4 verteilt.

### Bezugszeichenliste:

- 1: Brennkammer
- 2: Mischkammer
- 3: Stromrohr
- 4: Drehtrommel
- 5: Zyklon
- 6: Ventilator
- 7: Rückgasleitung
- 8: Kamin
- 9: Leitung
- 10: Naßgutaufgabe
- 11: Grobgutschleuse
- 12: Trockengutabzug
- 13: Mittlerer Abschnitt
- 14: Erster Teil des Einlasses
- 15: Zweiter Teil des Einlasses
- 16: Erster Teil des Auslasses
- 17: Zweiter Teil des Auslasses
- 18: Laufring
- 19: Lagerung
- 20: Doppelmantel
- 21: Einbauten-Einlaß
- 22: Einbauten-Auslaß
- 23: Satz strahlenförmiger Einbauten
- 24: Trommelachse
- 25: Drehrichtung
- 26: Befestigungspunkt
- 27: Erster Abschnitt erste Tasche
- 28: Zweiter Abschnitt erste Tasche
- 29: Erster Abschnitt zweite Tasche
- 30: Zweiter Abschnitt zweite Tasche
- 31: Erster Abschnitt dritte Tasche
- 32: Zweiter Abschnitt dritte Tasche
- 33: Letzter Abschnitt
- 34: Erster Abschnitt erste Tasche
- 35: Zweiter Abschnitt erste Tasche
- 36: Erster Abschnitt zweite Tasche
- 37: Zweiter Abschnitt zweite Tasche
- 38: Letzer Abschnitt
- 39: Förderrichtung
- 40: Verbindungsstück
- 41: Ring
- 42: Hubschaufel
- 43: Umfangsring
- 44: Zone
- 45: Hubschaufel
- 46: Stauscheibe
- 47: Stauscheibe
- 48: Stauscheibe
- 49: Erster Abschnitt erste Tasche
- 50: Zweiter Abschnitt erste Tasche
- 51: Erster Abschnitt zweite Tasche
- 52: Zweiter Abschnitt zweite Tasche
- 53: Letzter Abschnitt
- 54: Erster Abschnitt erste Tasche
- 55: Zweiter Abschnitt erste Tasche
- 56: Erster Abschnitt zweite Tasche
- 57: Zweiter Abschnitt zweite Tasche
- 58: Letzter Abschnitt
- 59: Verbindungsstück
- 60: Ring
- 61: Innenrohr
- 62: Streben
- 63: Gerade Hubschaufel
- 64: Abgewinkelte Hubschaufel

## Patentansprüche

1. Drehtommel (4) zum Trocknen von rieselfähigem Gut mit mindestens einem Satz (23) von sich in axialer Richtung erstreckenden, über den Umfang verteilten Einbauten im Innern der Drehtrommel (4),
dadurch gekennzeichnet, daß
sich die Einbauten ausgehend vom Umfang in Richtung Trommelmitte strahlenförmig über einen Bereich von 60 bis 85% des Radius der Drehtrommel (4) erstrecken, außer in Umfangsnähe im wesentlichen in Drehrichtung (25) vor ihrem, vom Befestigungspunkt (26) ausgehenden Radialstrahl verlaufen und durch die Bildung mindestens zweier Taschen kaskadenförmig ausgebildet sind.

2. Vorrichtung nach Anspruch 1, dadurch gekennzeichnet, daß die strahlenförmigen Einbauten jeweils aus einem Einbaublech bestehen, wobei die Einbaubleche eines Satzes (23) an einer oder mehreren Stellen durch kreisförmig angeordnete Verbindungsstücke (40, 59) miteinander verbunden sind.

3. Vorrichtung nach einem der Ansprüche 1 oder 2, dadurch gekennzeichnet, daß zumindest ein Teil der Einbaubleche eines Satzes (23) an einer oder mehreren Stellen an ihren inneren Enden an einem Ring (41, 60) befestigt sind.

4. Vorrichtung nach einem der Ansprüche 1 bis 3, dadurch gekennzeichnet, daß zwischen den strahlenförmigen Einbauten Hubschaufeln (42, 63, 64) angeordnet sind.

5. Vorrichtung nach einem der Ansprüche 1 bis 4, bei der mehrere Sätze von strahlenförmigen Einbauten hintereinander angeordnet sind, dadurch gekennzeichnet, daß die strahlenförmigen Einbauten aufeinander folgende Sätze (23) versetzt zueinander angeordnet sind.

6. Vorrichtung nach einem der Ansprüche 1 bis 5, dadurch gekennzeichnet, daß die Drehtrommel (4) vor oder hinter einem Satz (23) oder zwischen Sätzen von strahlenförmigen Einbauten Zonen (44) mit gekrümmten Hubschaufeln (45) aufweist.

7. Vorrichtung nach einem der Ansprüche 1 bis 6, dadurch gekennzeichnet, daß vor oder hinter einem Satz (23) von strahlenförmigen Einbauten Stauscheiben (46, 47, 48) angeordnet sind.

8. Vorrichtung nach einem der Ansprüche 1 bis 7, dadurch gekennzeichnet, daß abwechselnd zwei Typen von strahlenförmigen Einbauten angeordnet sind, wobei sich die beiden Typen in einem oder mehreren der Merkmale Länge der Einbauten, Zahl, Form oder Anordnung der Taschen unterscheiden.

9. Vorrichtung nach einem der Ansprüche 1 bis 8, dadurch gekennzeichnet, daß Öffnungswinkel der Taschen 70 bis 140 Grad betragen.

10. Vorrichtung nach einem der Ansprüche 1 bis 9, dadurch gekennzeichnet, daß die Taschen unter einem Lagewinkel von 10 bis -30 Grad zum Radialstrahl bezogen auf die Drehrichtung angeordnet sind.

11. Vorrichtung nach einem der Ansprüche 1 bis 10, dadurch gekennzeichnet, daß die Länge der ersten Abschnitte (27, 29, 31, 34, 36, 49, 51, 54, 56) der Taschen das 0,15- bis 0,25-fache des Trommelradius und die Länge der zweiten Abschnitte (28, 30, 32, 35, 37, 50, 52, 55, 57) der Taschen das 0,05- bis 0,15-fache des Trommelradius betragen.

## Claims

1. A rotary drum (4) for drying pourable material, comprising at least one set (23) of axially extending baffles distributed over the circumference inside the rotary drum (4), characterised in that the baffles extend radially over a range from 60% to 85% of the radius of the rotary drum (4), starting from the circumference and extending towards the centre of the drum, and that the baffles except in the vicinity of the circumference extend substantially in sense of rotation (25) upstream of their radial extent which starts from the fixing point (26), and have a cascade structure owing to the formation of at least two pockets.

2. A device according to claim 1, characterised in that the radiating baffles each comprise a baffle plate, the baffle plates of one set (23) being interconnected at one or more points by circular connecting pieces (40, 59).

3. A device according to either one of claims 1 and 2, characterised in that at least some of the baffle plates of a set (23) are fixed to a ring (41, 60) at one or more points at their inner ends.

4. A device according to any one of claims 1 to 3, characterised in that lifting blades (42, 63, 64) are arranged between the radiating baffles.

5. A device according to any one of claims 1 to 4, wherein a plurality of sets of radiating baffles are arranged one behind the other, characterised in that the radiating baffles of consecutive sets (23) are mutually offset.

6. A device according to any one of claims 1 to 5, characterised in that the rotary drum (4) has zones (44) upstream or downstream of a set (23) or between sets of radiating baffles, the zones (44) being provided with curved lifting blades (45).

7. A device according to any one of claims 1 to 6, characterised in that static plates (46, 47, 48) are arranged upstream or downstream of a set (23) of radiating baffles.

8. A device according to any one of claims 1 to 7, characterised in that two types of radiating baffle are arranged alternately, the two types differing in one or more of the features of length of the baffles, number, shape or arrangement of the pockets.

9. A device according to any one of claims 1 to 8, characterised in that opening angles of the pockets are 70 to 140 degrees.

10. A device according to any one of claims 1 to 9, characterised in that the pockets are arranged at an orientation angle of 10 to -30 degrees to the radial extent relative to the direction of rotation.

11. A device according to any one of claims 1 to 10, characterised in that the length of the first portions (27, 29, 31, 34, 36, 49, 51, 54, 56) of the pockets is 0.15 to 0.25 times the drum radius, and the length of the second portions (28, 30, 32, 35, 37, 50, 52, 55, 57) of the pockets is 0.05 to 0.15 times the drum radius.

## Revendications

1. Tambour rotatif (4) pour le séchage d'un matériau coulant, comportant au moins à l'intérieur du tambour rotatif (4) un jeu (23) de chicanes s'étendant selon la direction axiale et réparties sur la périphérie, caractérisé par le fait
que, partant de la périphérie, les chicanes s'étendent en direction du centre du tambour, en forme de rayon, sur une longueur de 60 à 85 % du rayon du tambour rotatif (4), sont, à l'exception du voisinage de la périphérie, essentiellement orientées dans le sens de rotation (25), en avant de leur rayon partant du point fixation (26) et sont disposées en cascade par la formation d'au moins deux poches.

2. Dispositif selon la revendication 1 caractérisé par le fait que les chicanes en forme de rayon sont chacune constituées d'une tôle de chicane, les tôles de chicane d'un jeu (23) étant reliées l'une à l'autre en un ou plusieurs endroits par des éléments de liaison (40,59) disposés en cercle.

3. Dispositif selon l'une des revendications 1 ou 2, caractérisé par le fait qu'au moins une partie des tôles de chicane d'un jeu (23) sont fixées, en un ou plusieurs endroits, à leurs extrémités intérieures, à un anneau (41,60).

4. Dispositif selon l'une des revendications 1 à 3, caractérisé par le fait qu'entre les chicanes en forme de rayon sont disposées des palettes de relevage (42, 63, 64)

5. Dispositif selon l'une des revendications 1 à 4 dans le cas duquel plusieurs jeux de chicane en forme de rayon sont disposés l'un derrière l'autre, caractérisé par le fait que les chicanes en forme de rayon de jeux (23) qui se suivent sont disposées décalées l'une par rapport à l'autre.

6. Dispositif selon l'une des revendications 1 à 5 caractérisé par le fait que le tambour rotatif (4) présente, devant ou derrière un jeu (23) ou entre des jeux de chicanes en forme de rayon, des zones (44) comportant des palettes de relevage recourbées (45).

7. Dispositif selon l'une des revendications 1 à 6, caractérisé par le fait que devant ou derrière un jeu (23) de chicanes en forme de rayon sont disposés des disques de retenue (46, 47, 48).

8. Dispositif selon l'une des revendications 1 à 7, caractérisé par le fait qu'alternativement sont disposés deux types de chicane en forme de rayon, les deux types se distinguant selon une ou plusieurs des caractéristiques, longueur des chicanes, nombre, forme ou disposition des poches.

9. Dispositif selon l'une des revendications 1 à 8, caractérisé par le fait que les angles d'ouverture des poches valent de 70 à 140 degrés.

10. Dispositif selon l'une des revendications 1 à 9, caractérisé par le fait que les poches sont disposées sous un angle de position de 10 à -30 degrés par rapport au rayon passant par le centre, rapporté au sens de rotation.

11. Dispositif selon l'une des revendications 1 à 10, caractérisé par le fait que la longueur des premiers tronçons (27, 29, 31, 34, 36, 49, 51, 54, 56) des poches vaut 0,15 à 0,25 fois le rayon du tambour et la longueur des seconds tronçons (28, 30, 32, 35, 37, 50, 52, 55, 57) des poches vaut 0,05 à 0,15 fois le rayon du tambour.
